# EUROPÄISCHE PATENTSCHRIFT

(11) **EP 2 868 850 B1**
(45) Veröffentlichungstag und Bekanntmachung des Hinweises auf die Patenterteilung: **28.03.2018**
(21) Anmeldenummer: 14188230.8
(22) Anmeldetag: 09.10.2014
(51) Int. Cl.: E05B 67/24, E05B 9/08

(54) **Hangschloss**
Padlock
Cadenas

(30) Priorität: 05.11.2013 DE 102013222422
(43) Veröffentlichungstag der Anmeldung: 06.05.2015
(73) Patentinhaber: ABUS August Bremicker Söhne KG, 58300 Wetter-Volmarstein (DE)
(72) Erfinder:
(74) Vertreter: Manitz Finsterwald Patentanwälte PartmbB

(56) Entgegenhaltungen:
- EP-A1- 0 971 087
- EP-A2- 1 460 212
- WO-A1-2006/032416
- GB-A- 2 424 670
- US-A- 2 141 748

## Beschreibung

Die vorliegende Erfindung betrifft ein Hangschloss mit einem Schlosskörper und einem Bügel, der an dem Schlosskörper versetzbar gehalten ist und einen ersten und einen zweiten Schenkel aufweist. Das Hangschloss weist ferner einen Drehriegel, der zumindest zwischen einer Freigabestellung und einer Verriegelungsstellung um eine Drehachse verdrehbar ist, und wenigstens ein Blockierelement auf. Der Schlosskörper umfasst einen ersten und einen zweiten Aufnahmekanal zum Aufnehmen des ersten und zweiten Schenkels des Bügels sowie eine Aufnahmeöffnung zum austauschbaren Aufnehmen eines Schließzylinders, welcher im Querschnitt asymmetrisch geformt ist, wobei ein Zylindergehäuse des Schließzylinders ausgehend von einem kreisrunden Querschnitt eines Kernaufnahmeabschnitts in einen länglichen Flanschabschnitt übergeht, wobei der Schließzylinder eine drehbare und mit dem Drehriegel antriebswirksam gekoppelte oder koppelbare Schließnase aufweist. Der Drehriegel umfasst wenigstens einen Antriebsabschnitt, der angepasst ist, in der Verriegelungsstellung des Drehriegels das Blockierelement bezüglich der Drehachse radial nach außen in Richtung einer Sperrausnehmung des ersten Schenkels zu drängen.

Bei einem derartigen Hangschloss wird zur Entriegelung der Schließzylinder durch einen passenden Schlüssel betätigt. Dadurch wird ein Zylinderkern des Schließzylinders verdreht, dessen Drehbewegung über die Schließnase an den Drehriegel übertragen wird. Bei der Schließnase eines Schließzylinders handelt es sich um ein bezüglich der Drehachse exzentrisches Drehantriebselement. Die Schließnase kann in einer variablen Winkelstellung an dem Zylinderkern des Schließzylinders befestigt sein. Im montierten Zustand des Schließzylinders ist die Schließnase jedoch drehfest mit dem Zylinderkern verbunden.

In der Freigabestellung des Drehriegels kann der Bügel des Hangschlosses geöffnet werden, d.h. wenigstens ein Schenkel des Bügels kann aus dem zugeordneten Aufnahmekanal des Schlosskörpers entnommen werden. In der Verriegelungsstellung des Drehriegels hingegen sind beide Schenkel des Bügels in den zugeordneten Aufnahmekanälen des Schlosskörpers festgelegt.

Für manche Anwendungen ist es erwünscht, dass der Schließzylinder des Hangschlosses durch den Benutzer ausgetauscht werden kann. Das Hangschloss kann aufgrund der Austauschbarkeit des Schließzylinders beispielsweise auf einfache Weise in bereits bestehende Schließanlagen integriert werden. Somit kann ein Schließzylinder mit einer der Schließanlage zugeordneten Schließung in das Hangschloss eingebaut werden, wodurch ein Schlüssel der Schließanlage auch für das Hangschloss verwendet werden kann und sich somit ein breites Einsatzspektrum für das Hangschloss ergibt. Das Hangschloss kann dabei wahlweise mit einer Vielzahl verschiedener Schließzylinder - beispielsweise auch von verschiedenen Herstellern - ausgestattet werden. Das Hangschloss kann hierfür auch ohne eigenen Schließzylinder angeboten werden, d.h. zum Nachrüsten mit einem eigenen Schließzylinder durch den Benutzer.

Die in einem derartigen Hangschloss zum Einsatz kommenden Schließzylinder sind üblicherweise genormt. Dies bedeutet, dass das Hangschloss zumindest hinsichtlich der Größe der zugeordneten Aufnahmeöffnung derart dimensioniert sein muss, dass es den Schließzylinder aufnehmen kann. Zudem ist es möglich, einen herkömmlichen Verriegelungsmechanismus eines Hangschlosses mit einem austauschbaren Schließzylinder zu kombinieren. Bekannte derartige Hangschlösser sind jedoch unerwünscht groß und/oder material- und arbeitsintensiv in der Herstellung.

Ein Hangschloss gemäß dem Oberbegriff des Anspruchs 1 ist aus der GB 2 424 670 A bekannt. Die US 2,141,748 und die EP 0 971 087 A1 beschreiben Hangschlösser, bei welchen der Bügel doppelt arretierbar ist. Die EP 1 460 212 A2 offenbart ein Hangschloss, in welches ein Norm-Halbschließzylinder gemäß DIN 18252 eingesetzt werden kann. Schließlich ist aus der WO 2006/032416 A1 ein Hangschloss mit einem austauschbaren Norm-Halbschließzylinder gemäß DIN 18252 bekannt.

Es ist eine Aufgabe der Erfindung, ein Hangschloss anzugeben, welches sich durch kompakte Abmessungen, eine kostengünstige Herstellung und eine hohe Sicherheit gegen unbefugtes Öffnen auszeichnet.

Diese Aufgabe wird durch ein Hangschloss mit den Merkmalen des Anspruchs 1 und insbesondere dadurch gelöst, dass der Drehriegel ferner einen Blockierabschnitt umfasst, der dazu angepasst ist, in der Verriegelungsstellung des Drehriegels bezüglich der Drehachse in tangentialer Richtung in eine zugeordnete Sperrausnehmung des zweiten Schenkels einzugreifen.

Der Bügel wird in der Verriegelungsstellung des Drehriegels also durch zwei unterschiedliche Verriegelungsmethoden in dem Schlosskörper gesichert, nämlich zum einen durch das radial nach außen in Richtung der Sperrausnehmung des ersten Schenkels gedrängte (wenigstens eine) Blockierelement. Zum anderen wird ein Blockierabschnitt des Drehriegels in tangentialer Richtung, d.h. entlang der Drehrichtung des Drehriegels, mit der Sperrausnehmung des zweiten Schenkels des Bügels in Eingriff gebracht. Vorteilhafterweise wird damit die ohnehin notwendige Verdrehung des Drehriegels zur zusätzlichen Verriegelung des Bügels verwendet, wodurch eine Doppelverriegelung erreicht wird (d.h. eine Verriegelung beider Bügelschenkel). Außerdem kann hierbei ein übliches zweites Blockierelement eingespart werden.

Zudem ist durch die Verwendung des Blockierabschnitts des Drehriegels (insbesondere wenn der Drehriegel über den Blockierabschnitt unmittelbar in die Sperrausnehmung des zweiten Bügelschenkels eingreift) eine außermittige Anordnung der Drehachse des Drehriegels und/oder eine außermittige Anordnung der Drehachse des Zylinderkerns des Schließzylinders in dem Schlosskörper möglich. Die Drehachse des Drehriegels und/oder des Zylinderkerns kann nahe dem zweiten Schenkel des Bügels, also nahe einer Achse des entsprechenden Aufnahmekanals des Schlosskörpers, angeordnet sein, wodurch der Schließzylinder besser in dem Schlosskörper untergebracht werden kann und somit die Abmessungen des Schlosskörpers verkleinert werden können.

Der Schlosskörper kann insbesondere deshalb kleiner ausgebildet werden, weil der Schließzylinder jeweils nur einen minimalen Abstand zu den Achsen der Aufnahmekanäle und damit zu den Schenkeln des Bügels einhalten muss. Im Vergleich zu einer mittig zwischen den Aufnahmekanälen angeordneten Drehachse des Drehriegels und/oder des Zylinderkerns entfällt somit ungenutzter Platz in dem Schlosskörper, wodurch das erfindungsgemäße Hangschloss kompakter ausgebildet werden kann.

Vorteilhafterweise ergibt sich durch die kompakte Ausbildung des erfindungsgemäßen Hangschlosses für den Endverbraucher das gewohnte Erscheinungsbild eines üblichen Hangschlosses, da der Schlosskörper (d.h. das Schlossgehäuse) vergleichsweise schlank ausgeführt sein kann und die Schlüsseleinführöffnung wie üblich an der Unterseite des Schlosskörpers angeordnet sein kann.

Entsprechend der schlanken Bauform ergibt sich für den Schlosskörper ein reduzierter Materialaufwand, der mit geringen Herstellungskosten einhergeht.

Der Herstellungsprozess des Hangschlosses kann auch deshalb kostengünstig ausgeführt werden, da zur Erzeugung der Aufnahmekanäle für die Bügelschenkel und der Aufnahmeöffnung für den Schließzylinder das Einbringen lediglich von Bohrungen (d.h. von geradlinigen Löchern konstanten Durchmessers) erforderlich ist und Hinterschneidungen (d.h. seitliche Ausnehmungen in den Bohrungen) mit der Notwendigkeit der Verwendung von Spezialwerkzeug vermieden werden können.

Außerdem ist das Hangschloss durch die Verwendung zweier unterschiedlicher Verriegelungsmethoden und Richtungen der Verriegelung der beiden Bügelschenkel besonders gut gegen ein unbefugtes Öffnen (z.B. gewaltsames Herausziehen des Bügels aus dem Schlosskörper, Manipulation des Verriegelungsmechanismus) geschützt. Beispielsweise ist eine Methode zum gewaltsamen radialen Zurückdrängen des Blockierelements nicht zwangsläufig auch zur Überwindung des tangential geführten Blockierabschnitts des Drehriegels geeignet.

Vorteilhafterweise kann der Blockierabschnitt des Drehriegels unmittelbar in die Sperrausnehmung des zweiten Bügelschenkels eingreifen. Auf diese Weise wird keine zwischen den Drehriegel und den Blockierabschnitt geschaltete Mechanik benötigt, die das Hangschloss wiederum vergrößern würde.

Zur Betätigung des Blockierelements bildet der Antriebsabschnitt eine von einer Kreisbahn abweichende Kurvenbahn zum Verdrängen des Blockierelements. Durch die Kurvenbahn kann das Blockierelement beim Verdrehen des Drehriegels radial nach außen bewegt werden und so in die Sperrausnehmung des ersten Schenkels eingreifen. Beim Versuch, den Bügel in der Verriegelungsstellung aus dem Schlosskörper zu entfernen, kann sich somit das Blockierelement in der Sperrausnehmung verkeilen. Zugleich liegt der Blockierabschnitt des Drehriegels flächig an der zugeordneten Sperrausnehmung an, wodurch das Blockierelement und der Blockierabschnitt an beiden Schenkeln das Entfernen des Bügels verhindern. Insbesondere im Vergleich zur Verwendung von dünnen Riegelplatten wird die Stabilität des Verriegelungsmechanismus durch die Kombination von Blockierelement und Blockierabschnitt erhöht.

Besonders gut eignet sich das erfindungsgemäße Hangschloss zum austauschbaren Aufnehmen von handelsüblichen Schließzylindern mit einer drehbaren Schließnase, die mit dem Drehriegel des Hangschlosses antriebswirksam gekoppelt wird. Als Schließzylinder kann insbesondere ein handelsüblicher Halbzylinder verwendet werden, da der Schließzylinder bei Verwendung in einem Hangschloss ohnehin nur einseitig zugänglich ist. Beispielsweise können ohne die Notwendigkeit mechanischer Anpassungen handelsübliche Profilzylinder verwendet werden, die nach DIN 18252 genormt sind und deren Zylindergehäuse einen Kernaufnahmeabschnitt und einen Flanschabschnitt aufweisen.

Das Einführen des Schließzylinders in die zugeordnete Aufnahmeöffnung des Schlosskörpers erfolgt dabei von der dem Bügel abgewandten Seite des Schlosskörpers, d.h. von der Unterseite in der Gebrauchslage des Hangschlosses. Generell wird der Bereich des Bügels als Oberseite und der dem Bügel abgewandte Bereich als Unterseite des Hangschlosses bezeichnet.

Der Drehriegel kann insbesondere derart innerhalb der Aufnahmeöffnung für den Schließzylinder angeordnet sein, dass der Drehriegel beim Einführen des Schließzylinders in den Schlosskörper einen Anschlag für den Schließzylinder bildet und der Drehriegel somit in axialer Richtung zwischen der oberseitigen Begrenzung der Aufnahmeöffnung und dem Schließzylinder (und/oder einem Adapterstück, wie nachfolgend noch erläutert wird) gefangen ist. Durch diese Anordnung des Drehriegels an dem Längsende des Schließzylinders ist ein einfaches Austauschen des Schließzylinders möglich, da dieser an der Unterseite des Schlosskörpers entnommen bzw. eingesetzt werden kann. Beim Einsetzen und Entnehmen können der Drehriegel sowie das Blockierelement im Schlosskörper verbleiben.

Vorteilhafte Ausführungsformen der Erfindung sind in der Beschreibung, den abhängigen Ansprüchen und den Zeichnungen angegeben.

Gemäß einer vorteilhaften Ausführungsform ist die Drehachse des Drehriegels und/oder die Drehachse der Schließnase (bzw. des Zylinderkerns) des in der Aufnahmeöffnung aufgenommenen Schließzylinders außermittig bezüglich des ersten und des zweiten Aufnahmekanals des Schlosskörpers (für die beiden Bügelschenkel) angeordnet, d.h. die jeweilige Drehachse ist nicht genau in der Mitte zwischen den beiden Aufnahmekanälen angeordnet. Die Drehachse des Drehriegels kann somit näher an dem zweiten Schenkel des Bügels liegen, wodurch der Radius des Drehriegels verkleinert werden kann. Durch den verkleinerten Drehriegel kann das Hangschloss wiederum platz- und materialsparender ausgebildet werden. Wenn die Drehachse der Schließnase bzw. des Zylinderkerns des Schließzylinders näher an dem zweiten Schenkel des Bügels liegt, kann der Schließzylinder besser in dem Schlosskörper untergebracht werden.

Gemäß einer weiteren vorteilhaften Ausführungsform fällt die Drehachse des Drehriegels mit der Drehachse der Schließnase (bzw. des Zylinderkerns) des in der Aufnahmeöffnung aufgenommenen Schließzylinders zusammen. Auf diese Weise kann beim Einführen des Schließzylinders die Schließnase ohne eine aufwändige Mechanik mit dem Drehriegel gekoppelt werden, z.B. durch eine direkte formschlüssige Verbindung. In der Folge liegen sowohl der Drehriegel als auch der Schließzylinder (Zylinderkern) außermittig und damit besonders nahe an dem zweiten Schenkel, wodurch ein unnötiger Platzverbrauch vermieden wird.

Gemäß einer bevorzugten Ausführungsform sind der Antriebsabschnitt und der Blockierabschnitt integral an dem Drehriegel ausgebildet. Insbesondere können der Antriebsabschnitt und der Blockierabschnitt mit dem Drehriegel also einstückig ausgebildet sein, wodurch eine Drehbewegung des Drehriegels immer sowohl an das Blockierelement als auch an den Blockierabschnitt übertragen wird und der Drehriegel über den Blockierabschnitt unmittelbar in die zugeordnete Sperrausnehmung des zweiten Bügelschenkels eingreifen kann. Auf diese Weise wird ein sicheres und gleichmäßiges Verriegeln des Hangschlosses mittels des synchron zu dem Blockierabschnitt bewegten Blockierelements gewährleistet.

Alternativ hierzu kann der Blockierabschnitt jedoch grundsätzlich auch als separates Teil ausgebildet sein, das starr oder mit Verdrehspiel mit dem Drehriegel verbunden ist. Beispielsweise kann der Blockierabschnitt aus gehärtetem Metall hergestellt werden, wohingegen der Drehriegel zur Gewichtseinsparung aus einem anderen Material (z.B. Kunststoff) gebildet sein kann.

Gemäß einer weiteren vorteilhaften Ausführungsform ist das Blockierelement länglich ausgebildet. Insbesondere kann eine derartige längliche Erstreckung des Blockierelements entlang der Richtung der Verriegelungsbewegung des Blockierelements vorgesehen sein (d.h. in radialer Richtung bezüglich der Drehachse des Drehriegels). Durch das länglich ausgebildete Blockierelement wird der durch die außermittige Anordnung der Drehachse des Drehriegels bedingte Abstand zwischen dem Antriebsabschnitt des Drehriegels und der Sperrausnehmung des ersten Schenkels überbrückt.

Vorteilhafterweise weist das Blockierelement zumindest ein abgerundetes, bevorzugt kreisrundes, Ende auf. Beim Versuch des gewaltsamen Entfernens des Bügels aus dem Schlosskörper wird somit das kreisrunde Ende mit der Sperrausnehmung des ersten Bügelschenkels verkeilt, wobei sich durch die kreisrunde Ausbildung eine günstige Kraftverteilung auf eine vergrößerte Fläche des Blockierelements und der Sperrausnehmung ergibt. Das kreisrunde bzw. abgerundete Ende erschwert somit ein Abscheren des Endes des Blockierelements. Auf diese Weise kann die zum Aufbrechen des Hangschlosses benötigte Kraft stark erhöht werden.

Insbesondere kann die Form des länglichen Blockierelements durch zwei Halbkugeln gebildet sein, die über einen zylinderförmigen Verbindungsabschnitt verbunden sind.

Alternativ können als Blockierelement zumindest zwei Blockierkugeln vorgesehen sein, die hintereinander angeordnet sind, wobei die Kraft des Antriebsabschnitts des Drehriegels von der ersten an die zweite Blockierkugel übertragen wird. Gemäß einer bevorzugten Ausführungsform sind das Blockierelement und der Blockierabschnitt des Drehriegels bezüglich der Drehachse des Drehriegels relativ zueinander versetzt angeordnet. Entlang der Drehachse gesehen können das Blockierelement und der Blockierabschnitt also auf unterschiedlicher Höhe angeordnet sein. Liegt beispielsweise der Blockierabschnitt des Drehriegels (und somit die zugehörige Sperrausnehmung des zweiten Schenkels des Bügels, wenn dieser vollständig in den Schlosskörper eingeführt ist) im Schlosskörper weiter unten, so kann beim Öffnen des Bügels (in der Freigabestellung des Drehriegels) lediglich die Sperrausnehmung des ersten Schenkels aus dem Schlosskörper entfernt werden, wohingegen die Sperrausnehmung des zweiten Schenkels innerhalb des Schlosskörpers verbleibt.

Vorteilhafterweise umfasst der Drehriegel zumindest eine erste und zweite Ebene, die jeweils im Wesentlichen scheibenförmig ausgebildet sind und entlang der Drehachse des Drehriegels übereinander angeordnet sind. Der Drehriegel kann somit turmartig aufgebaut sein, wobei die Mittelpunkte der Scheiben jeweils auf der Drehachse des Drehriegels liegen. Jede der genannten Ebenen kann sich insbesondere senkrecht zu der Drehachse des Drehriegels erstrecken.

Bevorzugt umfasst die erste Ebene den Antriebsabschnitt und die zweite Ebene den Blockierabschnitt des Drehriegels. Durch die Anordnung von Blockierabschnitt und Antriebsabschnitt auf unterschiedlichen Ebenen können diese bezüglich der Drehachse relativ zueinander versetzt liegen. Zudem kann die mechanische Belastung des Drehriegels auf die verschiedenen Ebenen verteilt werden.

Die zweite Ebene kann zusätzlich zu dem Blockierabschnitt auch einen Freigabeabschnitt und optional ferner einen Montageabschnitt umfassen. Im Bereich des Freigabeabschnitts kann die zweite Ebene des Drehriegels einen geringeren Radius als im Bereich des Blockierabschnitts aufweisen, wobei durch Verdrehen des Drehriegels in die Freigabestellung der Freigabeabschnitt des Drehriegels in den Bereich des zweiten Schenkels gebracht werden kann. Dadurch findet kein Eingriff des Freigabeabschnitts in die Sperrausnehmung des zweiten Schenkels statt und der Bügel kann teilweise aus dem Schlosskörper entnommen werden, bis beispielsweise ein Sicherungsabschnitt des Bügels flächig an dem Freigabeabschnitt anliegt und somit ein vollständiges Entfernen des Bügels aus dem Schlosskörper verhindert.

Wird der Drehriegel noch weiter in eine Montagestellung verdreht, kann der Montageabschnitt des Drehriegels in den Bereich des zweiten Bügelschenkels gebracht werden, wobei im Bereich des Montageabschnitts der Radius der zweiten Ebene nochmals geringer ist als im Bereich des Freigabeabschnitts. In der Folge kann der Sicherungsabschnitt des Bügels an dem Montageabschnitt vorbeibewegt und der Bügel vollständig aus dem Schlosskörper entfernt werden. Ebenfalls kann in dieser Montagestellung des Drehriegels der Bügel bei der Herstellung des Hangschlosses in den Schlosskörper eingeführt werden.

Gemäß einer bevorzugten Ausführungsform umfasst der Drehriegel zwischen der ersten und der zweiten Ebene eine dritte Ebene, in der der Drehriegel in radialer und/oder axialer Richtung an dem Schließzylinder gelagert sein kann. Hierbei können die erste und die dritte Ebene hohl ausgeführt und jeweils mit einer umfänglichen Aussparung versehen sein. Aus der umfänglichen Aussparung kann beispielsweise der Flanschabschnitt des Schließzylinders hervorragen. Zugleich kann der Drehriegel einen Anschlag für den Schließzylinder in der axialen Richtung bilden.

Der genannte Schließzylinder muss nicht unbedingt Bestandteil des Hangschlosses sein, nämlich wenn das Hangschloss dazu vorgesehen ist, mit einem handelsüblichen Schließzylinder (z.B. einer bestehenden Schließanlage) nachgerüstet zu werden. Gemäß einer bevorzugten Ausführungsform ist der Schließzylinder jedoch Bestandteil des Hangschlosses. Bei dieser Ausführungsform kann der Schließzylinder einen in einem Zylindergehäuse drehbar gelagerten Zylinderkern umfassen, mit dem die genannte Schließnase drehfest verbunden ist.

Bevorzugt ragt die Schließnase des Schließzylinders in eine Aussparung des Drehriegels, wobei zwischen der Schließnase und dem Drehriegel vorzugsweise ein Verdrehspiel besteht. Insbesondere kann die Schließnase in die genannte umfängliche Aussparung der zweiten Ebene hineinragen und bei einer Drehbewegung der Schließnase mit den Seitenwänden der Aussparung in Kontakt kommen, um eine Drehbewegung der Schließnase an den Drehriegel zu übertragen. Mit anderen Worten dienen die beiden seitlichen Begrenzungen der umfänglichen Aussparung als Anschlagkanten. Durch das Verdrehspiel kann die Schließnase des Schließzylinders beim Einsetzen des Schließzylinders in den Schlosskörper leichter in die umfängliche Aussparung des Drehriegels eingeführt werden und/oder in eine mit dem Schließzylinder bündige Winkelstellung gebracht werden, um den Schließzylinder in den Schlosskörper einsetzen oder aus dem Schlosskörper entfernen zu können.

Bevorzugt ist in der Aufnahmeöffnung des Schlosskörpers zwischen dem Schließzylinder und dem Schlosskörper ein Adapterstück angeordnet, welches in der Freigabestellung und/oder in der Verriegelungsstellung des Drehriegels einen Drehanschlag für die Schließnase des Schließzylinders bildet. Ein Verdrehen des Drehriegels in eine ungewünschte Position kann somit durch das Adapterstück verhindert werden. Zugleich kann das Adapterstück die Kontur der Aufnahmeöffnung des Schlosskörpers an die Kontur des Schließzylinders zumindest bereichsweise anpassen, und das Adapterstück kann ferner den Drehriegel und das Blockierelement innerhalb der Aufnahmeöffnung des Schlosskörpers halten. Das Adapterstück kann beispielsweise mittels eines Stiftes oder einer Schraube oder durch einen Presssitz in der Aufnahmeöffnung des Schlosskörpers befestigt sein. Vorzugsweise ist das Adapterstück dauerhaft im Schlosskörper befestigt. Alternativ hierzu kann jedoch eine lösbare Befestigung im Schlosskörper vorgesehen sein, wodurch das Hangschloss durch Austausch des Adapterstücks an unterschiedliche Schließzylinder angepasst werden kann.

Gemäß einer weiteren vorteilhaften Ausführungsform erstrecken sich die Aufnahmekanäle des Schlosskörpers (für die beiden Bügelschenkel) parallel zu der Drehachse des Drehriegels. Dadurch kann der Schließzylinder von der Unterseite des Hangschlosses in dieses eingeführt werden, wodurch sich für einen Benutzer des Hangschlosses der übliche Aufbau mit einer an der Unterseite des Gehäuses angeordneten Schlüsseleinführöffnung ergibt.

Gemäß einer weiteren vorteilhaften Ausführungsform ist in dem Schlosskörper eine Durchgangsbohrung für eine Stulpschraube vorgesehen, mittels welcher der Schließzylinder in der Aufnahmeöffnung des Schlosskörpers sicherbar ist. Somit ist der Schließzylinder zusätzlich durch die Stulpschraube gegen Herausziehen aus dem Schlosskörper gesichert.

Bevorzugt ist der Schließzylinder ein gemäß DIN 18252 genormter Profilzylinder, welcher ein Zylindergehäuse mit einem hohlzylindrischen Kernaufnahmeabschnitt zur drehbaren Lagerung des Zylinderkerns und einen vom Kernaufnahmeabschnitt radial wegragenden Flanschabschnitt umfasst, in dem Stiftzuhaltungen vorgesehen sein können. Der Schließzylinder ist erfindungsgemäß im Querschnitt asymmetrisch (d.h. nicht kreisrund) geformt sein, wobei das Zylindergehäuse ausgehend von einem kreisrunden Querschnitt des Kernaufnahmeabschnitts in einen länglichen Flanschabschnitt übergeht. Wenn das Zylindergehäuse in das Hangschloss eingesetzt ist (d.h. in die zugeordnete Aufnahmeöffnung des Schlosskörpers), kann der Kernaufnahmeabschnitt des Zylindergehäuses näher an der Achse des zweiten Aufnahmekanals des Schlosskörpers (für den zweiten Schenkel des Bügels) zu liegen kommen, wobei sich der Flanschabschnitt des Zylindergehäuses von dem Kernaufnahmeabschnitt in Richtung der Achse des ersten Aufnahmekanals (für den ersten Schenkel) erstreckt.

Insbesondere ist es aufgrund der erfindungsgemäßen Ausgestaltung des Drehriegels möglich, dass eine Symmetrieebene des Schließzylinders (insbesondere die Symmetrieebene eines Profilzylinders, welche entlang der Drehachse des Zylinderkerns durch den Kernaufnahmeabschnitt und den Flanschabschnitt verläuft) mit der Mittenebene des Schlosskörpers, welche durch die Achsen der beiden Aufnahmekanäle des Schlosskörpers für die Bügelschenkel aufgespannt ist, zusammenfällt oder parallel hierzu verläuft. Hierfür kann insbesondere eine Symmetrieebene der genannten Aufnahmeöffnung des Schlosskörpers mit der Mittenebene des Schlosskörpers zusammenfallen oder parallel hierzu verlaufen. Somit kann für den Endverbraucher das gewohnte Erscheinungsbild eines üblichen Hangschlosses verwirklicht werden, bei dem der Schlüsselkanal des Schließzylinders (d.h. die schlitzförmige Schlüsseleinführöffnung des Zylinderkerns) entlang der Mittenebene des Schlosskörpers oder parallel hierzu verläuft.

Die Erfindung wird nachfolgend lediglich beispielhaft unter Bezugnahme auf die Zeichnungen erläutert. Gleiche oder gleichartige Elemente sind darin mit denselben Bezugszeichen gekennzeichnet.

Es zeigen:
- Fig. 1: ein erfindungsgemäßes Hangschloss in perspektivischer Ansicht;
- Fig. 2: das Hangschloss von Fig. 1 in Explosionsansicht;
- Fig. 3: einen Drehriegel in (a) perspektivischer Ansicht von unten und (b) Ansicht von oben;
- Fig. 4: einen Schlosskörper in perspektivischer Ansicht von unten;
- Fig. 5: ein Adapterstück in perspektivischer Ansicht; und
- Fig. 6: das Hangschloss von Fig. 1 im montierten Zustand ohne Schlosskörper in (a) einer ersten perspektivischen Seitenansicht und (b) einer zweiten perspektivischen Seitenansicht.

Das in Fig. 1 gezeigte Hangschloss 10 umfasst einen Schlosskörper 12 und einen Bügel 14. Der Bügel 14 ist U-förmig aus einem zylindrischen Material geformt und umfasst einen ersten Schenkel 16 und einen zweiten Schenkel 18. Die Schenkel 16, 18 sind jeweils gerade ausgebildet.

Das Hangschloss 10 ist mittels eines Schlüssels 20 von einem verriegelten Zustand in einen entriegelten Zustand und umgekehrt überführbar. Der Schlüssel 20 ist dabei in eine Schlüsseleinführöffnung an einer Unterseite des Schlosskörpers 12 einführbar, welche dem Bügel 14 gegenüberliegt.

In Fig. 2 ist das Hangschloss 10 von Fig. 1 in Explosionsansicht dargestellt. In dem Bügel 14 ist in dessen erstem Schenkel 16 eine erste Sperrausnehmung 22 vorgesehen, die an einem unteren Ende des ersten Schenkels 16 angeordnet ist und zylindersegmentförmig oder kugelsegmentförmig ausgebildet ist.

Der Bügel 14 ist durchgängig aus einem im Wesentlichen kreisförmigen Querschnitt gebildet.

Der zweite Schenkel 18 ist länger als der erste Schenkel 16 ausgebildet und umfasst in einem unterhalb des Endes des ersten Schenkels 16 gelegenen Bereich eine zweite Sperrausnehmung 24, die durch Wegnahme eines quaderförmigen Bereichs gebildet ist. An die zweite Sperrausnehmung 24 schließt unterhalb eine Freigabeausnehmung 26 an, welche durch eine dem ersten Schenkel 16 zugewandte konkave Ausnehmung des zweiten Schenkels 18 gebildet ist.

Unterhalb der Freigabeausnehmung 26 schließt sich ein Drehabschnitt 28 an, der einen kreisförmigen Querschnitt aufweist, der gegenüber dem üblichen Querschnitt des Bügels 14 verkleinert ist, d.h. der Drehabschnitt 28 bildet eine Ringnut.

Den Abschluss des zweiten Schenkels 18 bildet ein Sicherungsabschnitt 30 mit rundem Querschnitt, der dem üblichen Querschnitt des Bügels 14 entspricht.

Im verriegelten Zustand des Hangschlosses 10 erstreckt sich der erste Schenkel 16 in einen ersten Aufnahmekanal 32 und der zweite Schenkel 18 in einen zweiten Aufnahmekanal 34 des Schlosskörpers 12 hinein. Die Aufnahmekanäle 32, 34 sind außerhalb des Schlosskörpers 12 als oberseitige Öffnungen zu erkennen. Die Aufnahmekanäle 32, 34 sind an den Querschnitt des Bügels 14 angepasst.

Der Schlosskörper 12 ist detaillierter in Fig. 4 gezeigt. Der Schlosskörper 12 weist einen im Wesentlichen rechteckigen Querschnitt auf, wobei die Längsseiten nach außen gewölbt sind. Von unten ist in den Schlosskörper 12 eine Aufnahmeöffnung 36 eingebracht. Die Aufnahmeöffnung 36 verjüngt sich stufenförmig nach oben hin. An einer Seitenfläche ist eine Durchgangsbohrung 38 für eine Stulpschraube vorgesehen.

In die Aufnahmeöffnung 36 ist ein Drehriegel 40 (Fig. 2) eingesetzt, der mit einem Blockierelement 42 direkt in Kontakt steht. Das Blockierelement 42 besitzt eine längliche Form, die durch zwei halbkugelförmige Abschnitte 44 und einen die halbkugelförmigen Abschnitte 44 verbindenden zylindrischen Abschnitt 46 gebildet.

Der Drehriegel 40 ist turmartig aus drei Ebenen aufgebaut (Fig. 3a). Im verbauten Zustand ist eine erste Ebene 48 dem U-förmigen Bereich des Bügels 14 zugewandt und liegt somit oben. Eine zweite Ebene 50 bildet den unteren Abschluss des Drehriegels 40. Eine dritte Ebene 52 ist zwischen der ersten und der zweiten Ebene 48, 50 angeordnet.

Alle Ebenen 48, 50, 52 weisen - abgesehen von umfänglichen Aussparungen und/oder Rücksprüngen - eine im Wesentlichen zylindermantelförmige äußere Oberfläche auf, wobei der Radius der Ebenen von oben nach unten zunimmt. Dies bedeutet, der Radius der ersten Ebene 48 ist kleiner als der der dritten Ebene 52. Wiederum ist der Radius der dritten Ebene 52 kleiner als der der zweiten Ebene 50 (Fig. 3b).

In die erste Ebene 48, d.h. die obere Ebene, ist eine zylindrische Vertiefung eingebracht, die gemeinsam mit dem umfänglich benachbarten Bereich als Antriebsabschnitt 54 dient.

Die dritte Ebene 52, d.h. die mittlere Ebene, ist hohlzylindrisch ausgebildet, wobei eine Mantelfläche in einem Winkelbereich von etwa 70° ausgeschnitten ist. Diese Aussparung 55 ist durch zwei Anschlagflächen 56a, 56b begrenzt.

Die zweite Ebene 50, d.h. die untere Ebene, umfasst eine Aussparung 57 ihrer Mantelfläche von etwa 20°, wobei die Aussparung 57 definierende Antriebsflächen 58a, 58b durch Abflachungen zulaufend ausgebildet sind. Ein Bereich der zweiten Ebene mit dem maximalen Radius definiert einen Blockierabschnitt 60, zu welchem umfänglich angrenzend ein Freigabeabschnitt 62 angeordnet ist, der einen geringeren Radius als der Blockierabschnitt 60 aufweist. Wiederum umfänglich angrenzend an den Freigabeabschnitt 62 ist eine teilzylinderförmige Ausnehmung in der zweiten Ebene 50 vorgesehen, die einen Montageabschnitt 64 bildet. Der Montageabschnitt 64 setzt sich in der dritten (d.h. mittleren) Ebene 52 fort.

Unterhalb des Drehriegels 40 ist ein Schließzylinder 66 in Form eines handelsüblichen Halb-Profilzylinders angeordnet (Fig. 2). Der Schließzylinder 66 weist einen drehbaren Zylinderkern 68 auf, welcher in einem Kernaufnahmeabschnitt 70 gelagert und um eine Drehachse drehbar ist. Senkrecht zu der Drehachse erstreckt sich ein Flanschabschnitt 72, in dem Stiftzuhaltungen 74 angeordnet sind. In dem Flanschabschnitt 72 ist eine Gewindebohrung 76 für eine Stulpschraube (nicht gezeigt) vorgesehen. Der Kernaufnahmeabschnitt 70 und der Flanschabschnitt 72 bilden gemeinsam ein Zylindergehäuse 77 des Schließzylinders 66 (Fig. 2).

Am Längsende des Zylinderkerns 68 (oberes Ende in der Gebrauchslage des montierten Schließzylinders 66) ist eine mit dem Zylinderkern 68 drehfest verbundene Schließnase 78 angeordnet. Die Schließnase 78 ist somit gemeinsam mit dem Zylinderkern 68 um dessen Drehachse drehbar. Der Schließzylinder 66 umfasst an seinem rückseitigen Ende ferner einen integralen Lager- und Abdeckabschnitt 80.

Der Schließzylinder 66 ist in einem Adapterstück 82 gehalten (Fig. 5), dessen Außenabmessungen an die Aufnahmeöffnung 36 angepasst sind. Das Adapterstück 82 umfasst eine an den Schließzylinder 66 angepasste innere Ausnehmung 84 sowie an seiner Stirnseite (Oberseite in der Gebrauchslage des montierten Adapterstücks 82) eine Auflagefläche 86, die sprunghaft an zwei Anschlagflächen 88a, 88b abfällt. In der äußeren Mantelfläche des Adapterstücks 82 ist zudem eine teilzylinderförmige Kanalaussparung 90 vorgesehen, die parallel zu der Richtung der Drehachse des Zylinderkerns 68 verläuft. Das Adapterstück 82 weist eine umfängliche Unterbrechung 92 auf, die zur Aufnahme des Flanschabschnitts 72 des Schließzylinders 66 dient.

Fig. 6 zeigt das montierte Hangschloss 10 in der Verriegelungsstellung. Das Adapterstück 82 ist mittels eines in Querrichtung verlaufenden Stifts (nicht gezeigt) im Schlosskörper 12 (Fig. 1 und 2) dauerhaft befestigt. Im montierten Zustand liegt der Drehriegel 40 mit einer unteren Stirnseite der zweiten (d.h. unteren) Ebene 50 auf der Auflagefläche 86 des Adapterstücks 82. Zudem erstreckt sich der Lager- und Abschlussabschnitt 80 des Schließzylinders 66 durch die Aussparung 55 der dritten (d.h. mittleren) Ebene 52 in die dritte Ebene 52 des Drehriegels 40 hinein. Dabei ist der Drehriegel 40 an dem Kernaufnahmeabschnitt 70 sowie an dem hierzu in Verlängerung vorgesehenen Lager- und Abschlussabschnitt 80 des Schließzylinders 66 um eine Achse, die der genannten Drehachse des Zylinderkerns 68 zbw. der Schließnase 78 entspricht, drehbar gelagert.

Aus der Aussparung 57 der zweiten Ebene 50 ragt die Schließnase 78 hervor, deren Drehbewegung durch die Anschlagflächen 88a, 88b des Adapterstücks 82 begrenzt wird (Fig. 6a).

Der Schließzylinder 66 ist in dem Adapterstück 82 gehalten, wobei der Flanschabschnitt 72 des Schließzylinders 66 durch die umfängliche Unterbrechung 92 aus dem Adapterstück 82 radial zur Drehachse des Drehriegels 40 herausragt. Das Adapterstück 82 und der Schließzylinder 66 bilden an ihrem unteren Ende einen bündigen Abschluss, der mit der Unterseite des Schlosskörpers 12 zusammenfällt.

Der erste Schenkel 16 des Bügels 14 ist in Richtung der Drehachse des Drehriegels 40 im Wesentlichen fluchtend mit einem radialen Ende des Flanschabschnitts 72 des Schließzylinders 66 ausgebildet.

Zum Austauschen des Schließzylinders 66 wird zunächst die Stulpschraube aus dem Schlosskörper 12 entfernt. Anschließend wird durch den Schlüssel 20 der Zylinderkern 70 derart verdreht, dass die Schließnase 78 bündig zu dem Flanschabschnitt 72 des Schließzylinders 66 ausgerichtet ist. Um dabei eine Verdrehung des Drehriegels 40 zu vermeiden, ist die Aussparung 57 der zweiten Ebene 50 des Drehriegels 40 etwas größer als die Schließnase 78 ausgebildet, so dass sich ein geringfügiges Verdrehspiel des Drehriegels 40 relativ zu der Schließnase 78 ergibt. In der bündigen Stellung der Schließnase 78 kann der Schließzylinder 66 mittels des Schlüssels 20 aus dem Schlosskörper 12 herausgezogen werden.

Beim Einsetzen des Schließzylinders 66 (oder eines anderen Schließzylinders 66) in die Aufnahmeöffnung 36 des Schlosskörpers 12 (d.h. in das Adapterstück 82) wird die Schließnase 78 wieder bündig zu dem Flanschabschnitt 72 des Schließzylinders 66 ausgerichtet. Der Schließzylinder 66 wird so weit in den Schlosskörper 12 eingeführt, bis der Lager- und Abschlussabschnitt 80 des Schließzylinders 66 an dem Drehriegel 40 anliegt. Der Drehriegel 40 liegt somit in der axialen Verlängerung des Zylinderkerns 70. Anschließend wird der Schließzylinder 66 mittels der Stulpschraube in dem Schlosskörper 12 gesichert. Nun kann der Schlüssel 20 in eine Nullstellung gebracht und aus dem Zylinderkern 70 entfernt werden, wodurch der Drehriegel 40 in die Verriegelungsstellung gebracht wird, in welcher der Drehriegel 40 relativ zu dem Flanschabschnitt 72 des Schließzylinders 66 verdreht ist.

In der Verriegelungsstellung des Drehriegels 40 drückt die Schließnase 78 des Schließzylinders 66 gegen die Antriebsfläche 58a und der Drehriegel 40 ist so weit gedreht, dass die Antriebsfläche 58a, in Richtung der Drehachse gesehen, in etwa fluchtend mit der Anschlagfläche 88a des Adapterstücks 82 ausgerichtet ist (Fig. 6a). Dadurch ist der Blockierabschnitt 60 des Drehriegels 40 in der zweiten Sperrausnehmung 24 des Bügels 14 angeordnet (Fig. 6b). Zudem ist das Blockierelement 42 durch den Antriebsabschnitt 54 des Drehriegels 40 in Richtung der ersten Sperrausnehmung 22 des Bügels 14 gedrängt und wird durch den entsprechenden Abschnitt der Mantelfläche der ersten (d.h. oberen) Ebene 48 in ihrer Position gehalten. Bezogen auf die Drehachse des Zylinderkerns 68 und somit auf die Drehachse des Drehriegels 40 greifen das Blockierelement 42 in radialer Richtung in die erste Sperrausnehmung 22 des Bügels 14 und der Blockierabschnitt 60 des Drehriegels 40 in tangentialer Richtung in die zweite Sperrausnehmung 24 des Bügels 14 ein.

Wird versucht, in der Verriegelungsstellung den Bügel 14 aus dem Schlosskörper 12 zu entfernen, so schlägt eine untere durch die zweite Sperrausnehmung 24 definierte Fläche des Bügels 14 an dem Blockierabschnitt 60 des Drehriegels 40 an. Zudem verkeilt sich der radial äußere halbkugelförmige Abschnitt 44 des Blockierelements 42 mit der ersten Sperrausnehmung 22 des Bügels 14. Auf diese Weise wird ein Entfernen des Bügels 14 in der Verriegelungsstellung des Drehriegels 40 wirksam verhindert.

Soll das Hangschloss 10 entriegelt und der Bügel 14 freigegeben werden, so wird mittels des Schlüssels 20 ausgehend von der genannten Nullstellung der Zylinderkern 68 verdreht, wodurch ebenfalls die Schließnase 78 (in dem gezeigten Ausführungsbeispiel bei Ansicht von oben gegen den Uhrzeigersinn) durch den Flanschabschnitt 72 des Schließzylinders 66 hindurch auf die andere Seite des Flanschabschnitts 72 verdreht wird. Die Schließnase 78 überwindet dabei zunächst das genannte Verdrehspiel des Drehriegels 40, bevor sie mit der Antriebsfläche 58b des Drehriegels 40 antriebswirksam in Kontakt gebracht und der auf der Auflagefläche 86 und dem Lager- und Abschlussabschnitt 80 aufliegende Drehriegel 40 entgegen dem Uhrzeigersinn gedreht wird. Dadurch wird der Antriebsabschnitt 54 des Drehriegels 40 in den Bereich des radial inneren halbkugelförmigen Abschnitts 44 des Blockierelements 42 gebracht, d.h. das Blockierelement 42 kann radial in Richtung der durch den Antriebsabschnitt 54 gebildeten Vertiefung zurückweichen. Zudem wird der Freigabeabschnitt 62 des Drehriegels 40 in den Winkelbereich der zweiten Sperrausnehmung 24 des Bügels 14 gedreht, d.h. der Blockierabschnitt 60 des Drehriegels 40 wird aus der zweiten Sperrausnehmung 24 herausgedreht. Für diese doppelte Verriegelungswirkung ist - trotz des genannten Verdrehspiels des Drehriegels 40 - eine Verdrehung der Schließnase 78 lediglich entlang eines geringen Winkelbereichs erforderlich. Insbesondere muss die Schließnase 78 des Schließzylinders 66 auf keiner Seite des Flanschabschnitts 72 des Schließzylinders 66 in eine rechtwinklige Ausrichtung (90°-Stellung) relativ zu dem Flanschabschnitt 72 des Schließzylinders 66 gebracht werden. Somit kann der Schlosskörper 12 - wie in der Unteransicht gemäß Fig. 4 gezeigt - relativ flach ausgeführt sein.

In dieser als Freigabestellung bezeichneten Position des Drehriegels 40 kann der Bügel 14 teilweise nach oben aus dem Schlosskörper 12 herausbewegt werden, wodurch das Blockierelement 42 in den Antriebsabschnitt 54 gedrängt wird. Beim Herausbewegen bewegen sich die Freigabeausnehmung 26 des zweiten Bügelschenkels 18 und der Freigabeabschnitt 62 des Drehriegels 40 aneinander vorbei, bis der Sicherungsabschnitt 30 des zweiten Bügelschenkels 18 von unten an dem Freigabeabschnitt 62 anschlägt. In dieser Stellung befindet sich der Drehabschnitt 28 des zweiten Bügelschenkels 18 auf Höhe des Freigabeausschnitts 62 des Drehriegels 40, wodurch der Bügel 14 um den zweiten Schenkel 18 drehbar ist.

In der Freigabestellung liegt die Schließnase 78 des Schließzylinders 66 an der Anschlagfläche 88b des Adapterstücks 82 an. Um den Drehriegel 40 noch weiter entgegen dem Uhrzeigersinn bewegen zu können, muss der Schließzylinder 66 entfernt werden. Bei entferntem Schließzylinder 66 ist eine Drehung des Drehriegels 40 über die Freigabestellung hinaus in die sogenannte Montagestellung möglich. Hierfür besitzt der Drehriegel 40 einen Eingriffsschlitz 94 (Fig. 3a) z.B. für einen Schraubendreher, mittels dessen der Drehriegel 40 bei entferntem Schließzylinder 66 in die Montagestellung verdreht werden kann. In der Montagestellung ist der Drehriegel 40 derart ausgerichtet, dass der Montageabschnitt 64 in den Winkelbereich des zweiten Bügelschenkels 18 gedreht und somit in axialer Richtung fluchtend mit der Kanalaussparung 90 des Adapterstücks 82 angeordnet ist. Somit ist der Sicherungsabschnitt 30 nicht mehr durch den Freigabeabschnitt 62 des Drehriegels 40 blockiert und der Bügel 14 kann vollständig aus dem Schlosskörper 12 entfernt werden.

Neuerlich ausgehend von der Freigabestellung wird zum Verriegeln des Hangschlosses 10 der Bügel 14 vollständig in den Schlosskörper 12 eingeführt, und mittels des Schlüssels 20 wird eine Drehung des Zylinderkerns 68 (bei Ansicht von oben) im Uhrzeigersinn ausgeführt, die den Drehriegel 40 in die (in Fig. 6) dargestellte Verriegelungsstellung dreht. Dabei wird das Blockierelement 42 von dem Antriebsabschnitt 54 des Drehriegels 40 radial in die erste Sperrausnehmung 22 des Bügels 14 gedrängt und der Blockierabschnitt 60 des Drehriegels 40 greift entlang seiner Drehrichtung in die zweite Sperrausnehmung 24 des Bügels 14 ein. Ein unbefugtes Öffnen des Bügels 14 ist dann nicht mehr möglich.

### Bezugszeichenliste

- 10: Hangschloss
- 12: Schlosskörper
- 14: Bügel
- 16: erster Schenkel
- 18: zweiter Schenkel
- 20: Schlüssel
- 22: erste Sperrausnehmung
- 24: zweite Sperrausnehmung
- 26: Freigabeausnehmung
- 28: Drehabschnitt
- 30: Sicherungsabschnitt
- 32: Erster Aufnahmekanal
- 34: Zweiter Aufnahmekanal
- 36: Aufnahmeöffnung
- 38: Durchgangsbohrung
- 40: Drehriegel
- 42: Blockierelement
- 44: Halbkugelförmiger Abschnitt
- 46: Zylindrischer Abschnitt
- 48: Erste Ebene
- 50: Zweite Ebene
- 52: Dritte Ebene
- 54: Antriebsabschnitt
- 55: Aussparung
- 56a, 56b: Anschlagfläche
- 57: Aussparung
- 58a, 58b: Antriebsfläche
- 60: Blockierabschnitt
- 62: Freigabeabschnitt
- 64: Montageabschnitt
- 66: Schließzylinder
- 68: Zylinderkern
- 70: Kernaufnahmeabschnitt
- 72: Flanschabschnitt
- 74: Stiftzuhaltung
- 76: Gewindebohrung
- 77: Zylindergehäuse
- 78: Schließnase
- 80: Lager- und Abschlussabschnitt
- 82: Adapterstück
- 84: Innere Ausnehmung
- 86: Auflagefläche
- 88a, 88b: Anschlagfläche
- 90: Kanalaussparung
- 92: Umfängliche Unterbrechung
- 94: Eingriffsschlitz

## Patentansprüche

1. Hangschloss (10) mit einem Schlosskörper (12), einem Bügel (14), der an dem Schlosskörper (12) versetzbar gehalten ist und einen ersten und einen zweiten Schenkel (16, 18) aufweist, einem Drehriegel (40), der zumindest zwischen einer Freigabestellung und einer Verriegelungsstellung um eine Drehachse verdrehbar ist, und wenigstens einem Blockierelement (42), wobei der Schlosskörper (12) einen ersten und einen zweiten Aufnahmekanal (32, 34) zum Aufnehmen des ersten und zweiten Schenkels (16, 18) des Bügels (14) sowie eine Aufnahmeöffnung (36) zum austauschbaren Aufnehmen eines Schließzylinders (66), welcher im Querschnitt asymmetrisch geformt ist, wobei ein Zylindergehäuse (77) des Schließzylinders (66) ausgehend von einem kreisrunden Querschnitt eines Kernaufnahmeabschnitts (70) in einen länglichen Flanschabschnitt (72) übergeht, umfasst, der eine drehbare und mit dem Drehriegel (40) antriebswirksam gekoppelte oder koppelbare Schließnase (78) aufweist,
wobei der Drehriegel (40) wenigstens einen Antriebsabschnitt (54) umfasst, der angepasst ist, in der Verriegelungsstellung des Drehriegels (40) das Blockierelement (42) bezüglich der Drehachse radial nach außen in Richtung einer Sperrausnehmung (22) des ersten Schenkels (16) zu drängen, **dadurch gekennzeichnet, dass**
der Drehriegel (40) ferner einen Blockierabschnitt (60) umfasst, der dazu angepasst ist, in der Verriegelungsstellung des Drehriegels (40) bezüglich der Drehachse in tangentialer Richtung in eine zugeordnete Sperrausnehmung (24) des zweiten Schenkels (18) einzugreifen.

2. Hangschloss (10) nach Anspruch 1,
**dadurch gekennzeichnet, dass**
die Drehachse des Drehriegels (40) und/oder die Drehachse der Schließnase (78) des in der Aufnahmeöffnung (36) aufgenommenen Schließzylinders (66) außermittig bezüglich des ersten und des zweiten Aufnahmekanals (32, 34) des Schlosskörpers (12) angeordnet ist.

3. Hangschloss (10) nach Anspruch 1 oder 2,
**dadurch gekennzeichnet, dass**
die Drehachse des Drehriegels (40) mit der Drehachse der Schließnase (78) des in der Aufnahmeöffnung (36) aufgenommenen Schließzylinders (66) zusammenfällt.

4. Hangschloss (10) nach zumindest einem der vorstehenden Ansprüche,
**dadurch gekennzeichnet, dass**
der Antriebsabschnitt (54) und der Blockierabschnitt (60) integral an dem Drehriegel (40) ausgebildet sind.

5. Hangschloss (10) nach zumindest einem der vorstehenden Ansprüche,
**dadurch gekennzeichnet, dass**
das Blockierelement (42) länglich ausgebildet ist.

6. Hangschloss (10) nach zumindest einem der vorstehenden Ansprüche,
**dadurch gekennzeichnet, dass**
das Blockierelement (42) und der Blockierabschnitt (60) bezüglich der Drehachse des Drehriegels (40) relativ zueinander versetzt angeordnet sind.

7. Hangschloss (10) nach zumindest einem der vorstehenden Ansprüche,
**dadurch gekennzeichnet, dass**
der Drehriegel (40) zumindest eine erste und zweite Ebene (48, 50) umfasst, die jeweils im Wesentlichen scheibenförmig ausgebildet sind und entlang der Drehachse des Drehriegels (40) übereinander angeordnet sind.

8. Hangschloss (10) nach Anspruch 7,
**dadurch gekennzeichnet, dass**
die erste Ebene (48) den Blockierabschnitt (60) und die zweite Ebene (50) den Antriebsabschnitt (54) umfasst.

9. Hangschloss (10) nach Anspruch 7 oder 8,
**dadurch gekennzeichnet, dass**
der Drehriegel (40) zwischen der ersten und der zweiten Ebene (48, 50) eine dritte Ebene (52) umfasst, in der der Drehriegel (40) in radialer und/oder axialer Richtung an dem Schließzylinder (66) gelagert ist.

10. Hangschloss (10) nach zumindest einem der vorstehenden Ansprüche,
**dadurch gekennzeichnet, dass**
der Schließzylinder (66) Bestandteil des Hangschlosses (10) ist und einen in dem Zylindergehäuse (77) drehbar gelagerten Zylinderkern (68) umfasst, mit dem die Schließnase (78) drehfest verbunden ist.

11. Hangschloss (10) nach Anspruch 10,
**dadurch gekennzeichnet, dass**
die Schließnase (78) des Schließzylinders (66) in eine Aussparung (57) des Drehriegels (40) ragt, wobei zwischen der Schließnase (78) und dem Drehriegel (40) ein Verdrehspiel besteht.

12. Hangschloss (10) nach Anspruch 10 oder 11,
**dadurch gekennzeichnet, dass**
zwischen dem Schließzylinder (66) und dem Schlosskörper (12) ein Adapterstück (82) angeordnet ist, welches in der Freigabestellung und/oder in der Verriegelungsstellung des Drehriegels (40) einen Drehanschlag (88a, 88b) für die Schließnase (78) des Schließzylinders (66) bildet.

13. Hangschloss (10) nach zumindest einem der vorstehenden Ansprüche,
**dadurch gekennzeichnet, dass**
sich die Aufnahmekanäle (32, 34) des Schlosskörpers (12) parallel zu der Drehachse des Drehriegels (40) erstrecken.

14. Hangschloss (10) nach zumindest einem der vorstehenden Ansprüche,
**dadurch gekennzeichnet, dass**
der Schließzylinder (66) ein Profilzylinder gemäß DIN 18252 ist.

15. Hangschloss (10) nach zumindest einem der vorstehenden Ansprüche,
**dadurch gekennzeichnet, dass**
eine Symmetrieebene des Schließzylinders (66) mit einer Mittenebene des Schlosskörpers (12), welche durch die Achsen der beiden Aufnahmekanäle (32, 34) des Schlosskörpers (12) aufgespannt wird, zusammenfällt oder parallel zu der Mittenebene des Schlosskörpers (12) verläuft.

## Claims

1. A padlock (10) comprising a lock body (12); a hoop (14) which is held displaceably at the lock body (12) and which has a first and a second shank (16, 18); a rotational bolt (40) which is rotatable about an axis of rotation at least between a release position and a latching position; and at least one blocking element (42),
wherein the lock body (12) comprises a first and a second reception passage (32, 34) for receiving the first and second shanks (16, 18) of the hoop (14) respectively as well as a reception opening (36) for replaceably receiving a lock cylinder (66) which is shaped asymmetrically in cross-section, with a cylinder housing (77) of the lock cylinder (66) merging into an elongate flange section (72) starting from a circular cross-section of a core reception section (70), said lock cylinder having a rotatable closing nose (78) which is or can be drive-effectively coupled to the rotational bolt (40); and
wherein the rotational bolt (40) comprises at least one drive section (54) which, in the latching position of the rotational bolt (40), is adapted to urge the blocking element (42) radially outwardly with respect to the axis of rotation in the direction of a blocking recess (22) of the first shank (16), **characterized in that**
the rotational bolt (40) furthermore comprises a blocking section (60) which, in the latching position of the rotational bolt (40), is adapted to engage into an associated blocking recess (24) of the second shank (18) in a tangential direction with respect to the axis of rotation.

2. A padlock (10) in accordance with claim 1,
**characterized in that**
the axis of rotation of the rotational bolt (40) and/or the axis of rotation of the closing nose (78) of the lock cylinder (66) received in the reception opening (36) is/are arranged off-center with respect to the first and second reception passages (32, 34) of the lock body (12).

3. A padlock (10) in accordance with claim 1 or claim 2,
**characterized in that**
the axis of rotation of the rotational bolt (40) coincides with the axis of rotation of the closing nose (78) of the lock cylinder (66) received in the reception opening (36).

4. A padlock (10) in accordance with at least one of the preceding claims,
**characterized in that**
the drive section (54) and the blocking section (60) are formed integrally at the rotational bolt (40).

5. A padlock (10) in accordance with at least one of the preceding claims,
**characterized in that**
the blocking element (42) is elongate.

6. A padlock (10) in accordance with at least one of the preceding claims,
**characterized in that**
the blocking element (42) and the blocking section (60) are arranged offset relative to one another with respect to the axis of rotation of the rotational bolt (40).

7. A padlock (10) in accordance with at least one of the preceding claims,
**characterized in that**
the rotational bolt (40) comprises at least a first and a second tier (48, 50) which are each formed substantially in disk shape and which are arranged above one another along the axis of rotation of the rotational bolt (40).

8. A padlock (10) in accordance with claim 7,
**characterized in that**
the first tier (48) comprises the blocking section (60) and the second tier (50) comprises the drive section (54).

9. A padlock (10) in accordance with claim 7 or claim 8,
**characterized in that**
the rotational bolt (40) comprises a third tier (52) between the first and the second tiers (48, 50), the rotational bolt (40) being supported at the lock cylinder (66) in the radial direction and/or in the axial direction in said third tier.

10. A padlock (10) in accordance with at least one of the preceding claims,
**characterized in that**
the lock cylinder (66) is a component of the padlock (10) and comprises a cylinder core (68) which is rotatably supported in the cylinder housing (77) and to which the closing nose (78) is rotationally fixedly connected.

11. A padlock (10) in accordance with claim 10,
**characterized in that**
the closing nose (78) of the lock cylinder (66) projects into a cut-out (57) of the rotational bolt (40), with a rotational clearance being present between the closing nose (78) and the rotational bolt (40).

12. A padlock (10) in accordance with claim 10 or claim 11,
**characterized in that**
an adapter piece (82) is arranged between the lock cylinder (66) and the lock body (12) and forms a rotational abutment (88a, 88b) for the closing nose (78) of the lock cylinder (66) in the release position and/or in the latching position of the rotational bolt (40).

13. A padlock (10) in accordance with at least one of the preceding claims,
**characterized in that**
the reception passages (32, 34) of the lock body (12) extend in parallel with the axis of rotation of the rotational bolt (40).

14. A padlock (10) in accordance with at least one of the preceding claims,
**characterized in that**
the lock cylinder (66) is a profile cylinder in accordance with DIN 18252.

15. A padlock (10) in accordance with at least one of the preceding claims,
**characterized in that**
a plane of symmetry of the lock cylinder (66) coincides with a center plane of the lock body (12) which is spanned by the axes of the two reception passages (32, 34) of the lock body (12) or that the plane of symmetry of the lock cylinder (66) extends in parallel with the center plane of the lock body (12).

## Revendications

1. Cadenas (10) comportant un corps (12), une anse (14) maintenue de manière à pouvoir être décalée sur le corps (12) et présentant une première et une seconde branche (16, 18), un verrou tournant (40) qui peut tourner autour d'un axe de rotation au moins entre une position de libération et une position de verrouillage, et au moins un élément de blocage (42), le corps (12) comprenant un premier et un second canal de logement (32, 34) pour loger la première et la seconde branche (16, 18) de l'anse (14), ainsi qu'une ouverture de logement (36) pour loger de façon interchangeable un cylindre de serrure (66) ayant une forme asymétrique en section transversale, un boîtier de cylindre (77) du cylindre de serrure (66) passant d'une section transversale circulaire d'une portion de logement de noyau (70) en une portion de bride oblongue (72), le cylindre de serrure (66) comprenant un panneton rotatif (78) couplé ou susceptible d'être couplé en entraînement au verrou tournant (40),
dans lequel le verrou tournant (40) comprend au moins une portion d'entraînement (54) qui est adaptée pour chasser l'élément de blocage (42) radialement vers l'extérieur par rapport à l'axe de rotation en direction d'un évidement d'arrêt (22) de la première branche (16), dans la position de verrouillage du verrou tournant (40),
**caractérisé en ce que**
le verrou tournant (40) comprend en outre une portion de blocage (60) qui est adaptée pour venir s'engager dans un évidement d'arrêt (24) associé de la seconde branche (18) en direction tangentielle par rapport à l'axe de rotation, dans la position de verrouillage du verrou tournant (40).

2. Cadenas (10) selon la revendication 1,
**caractérisé en ce que**
l'axe de rotation du verrou tournant (40) et/ou l'axe de rotation du panneton (78) du cylindre de serrure (66) logé dans l'ouverture de logement (36) est agencé de façon excentrique par rapport au premier et au second canal de logement (32, 34) du corps (12).

3. Cadenas (10) selon la revendication 1 ou 2,
**caractérisé en ce que**
l'axe de rotation du verrou tournant (40) coïncide avec l'axe de rotation du panneton (78) du cylindre de serrure (66) logé dans l'ouverture de logement (36).

4. Cadenas (10) selon l'une au moins des revendications précédentes,
**caractérisé en ce que**
la portion d'entraînement (54) et la portion de blocage (60) sont réalisées intégralement sur le verrou tournant (40).

5. Cadenas (10) selon l'une au moins des revendications précédentes,
**caractérisé en ce que**
l'élément de blocage (42) est réalisé de façon oblongue.

6. Cadenas (10) selon l'une au moins des revendications précédentes,
**caractérisé en ce que**
l'élément de blocage (42) et la portion de blocage (60) sont agencés en décalage l'un de l'autre par rapport à l'axe de rotation du verrou tournant (40).

7. Cadenas (10) selon l'une au moins des revendications précédentes,
**caractérisé en ce que**
le verrou tournant (40) comprend au moins un premier et un second plan (48, 50) qui sont réalisés chacun sensiblement en forme de disque et agencés l'un au-dessus de l'autre le long de l'axe de rotation du verrou tournant (40).

8. Cadenas (10) selon la revendication 7,
**caractérisé en ce que**
le premier plan (48) comprend la portion de blocage (60) et le second plan (50) comprend la portion d'entraînement (54).

9. Cadenas (10) selon la revendication 7 ou 8,
**caractérisé en ce que**
entre le premier et le second plan (48, 50), le verrou tournant (40) comprend un troisième plan (52) dans lequel le verrou tournant (40) est monté sur le cylindre de serrure (66) en direction radiale et/ou axiale.

10. Cadenas (10) selon l'une au moins des revendications précédentes, **caractérisé en ce que**
le cylindre de serrure (66) fait partie du cadenas (10) et comprend un noyau de cylindre (68) monté mobile en rotation dans le boîtier de cylindre (77) et relié solidairement en rotation au panneton (78).

11. Cadenas (10) selon la revendication 10,
**caractérisé en ce que**
le panneton (78) du cylindre de serrure (66) pénètre dans une échancrure (57) du verrou tournant (40), un jeu de rotation existant entre le panneton (78) et le verrou tournant (40).

12. Cadenas (10) selon la revendication 10 ou 11,
**caractérisé en ce que**
entre le cylindre de serrure (66) et le corps (12) est prévu un élément adaptateur (82) qui constitue une butée de rotation (88a, 88b) pour le panneton (78) du cylindre de serrure (66) dans la position de libération et/ou dans la position de verrouillage du verrou tournant (40).

13. Cadenas (10) selon l'une au moins des revendications précédentes,
**caractérisé en ce que**
les canaux de logement (32, 34) du corps (12) s'étendent parallèlement à l'axe de rotation du verrou tournant (40).

14. Cadenas (10) selon l'une au moins des revendications précédentes,
**caractérisé en ce que**
le cylindre de serrure (66) est un cylindre profilé selon la norme DIN 18252.

15. Cadenas (10) selon l'une au moins des revendications précédentes,
**caractérisé en ce que**
un plan de symétrie du cylindre de serrure (66) coïncide avec un plan central du corps (12) qui est défini par les axes des deux canaux de logement (32, 34) du corps (12), ou bien il s'étend parallèlement audit plan central du corps (12).
